# EUROPÄISCHE PATENTSCHRIFT

(11) **EP 2 729 735 B1**
(45) Veröffentlichungstag und Bekanntmachung des Hinweises auf die Patenterteilung: **09.09.2015**
(21) Anmeldenummer: 12733678.2
(22) Anmeldetag: 04.07.2012
(51) Int. Cl.: F23G 7/07

(54) **VERFAHREN ZUR VERBRENNUNG VON BRENNGASEN MIT SCHWANKENDEN KALORISCHEN GEHALTEN**
METHOD OF COMBUSTION OF GASES WITH FLUCTUATING CALORIFIC CONTENTS
PROCÉDÉ DE COMBUSTION DE GAZ COMBUSTIBLES AUX TENEURS CALORIFIQUES FLUCTUANTES

(30) Priorität: 04.07.2011 DE 102011106446
(43) Veröffentlichungstag der Anmeldung: 14.05.2014
(73) Patentinhaber: Technische Universität Bergakademie Freiberg, 09596 Freiberg (DE)
(72) Erfinder: TRIMIS, Dimosthenis, 90762 Fürth (DE); LOUKOU, Alexandra, 01129 Dresden (DE); FRENZEL, Isabel, 09599 Freiberg (DE)
(74) Vertreter: Gassner, Wolfgang
(86) Internationale Anmeldenummer: PCT/EP2012/063035
(87) Internationale Veröffentlichungsnummer: WO 2013/004744

(56) Entgegenhaltungen:
- WO-A1-03/072919
- DE-A1- 10 149 014
- DE-A1- 10 360 458
- DE-A1-102006 046 255
- US-A1- 2008 092 513

## Beschreibung

Die Erfindung betrifft ein Verfahren zur Verbrennung von Brenngasen mit schwankenden kalorischen Gehalten, insbesondere mit stark schwankenden kalorischen Gehalten. Die beschriebene Erfindung kann in jedem System verwendet werden, bei dem sowohl hochkalorisches als auch niederkalorisches Brenngas ohne zusätzliche Zuführung von Brenngas und/oder Verbrennungsluft in demselben Verbrennungssystem verbrannt werden sollen. Das erfindungsgemäße Verfahren eignet sich z. B. zur Nachverbrennung in Hochtemperatur-Brennstoffzellensystemen, wie beispielsweise SOFC (Festoxid-Brennstoffzelle).

Beim Betrieb einer Hochtemperatur-Brennstoffzelle fällt Anodengas an, welches im Wesentlichen CO₂ und H₂O enthält. Daneben sind als brennbare Reste etwa 3 bis 5% H₂ sowie CO enthalten. Der vorgenannte Brennstoff liegt in einer sehr geringen Konzentration vor. Man spricht von niederkalorischem Brenngas. Das Anodenrestgas verlässt einen Anodenraum bei einer Temperatur von etwa 800°C.

Beim Start- oder Stopp-Betrieb einer Hochtemperatur-Brennstoffzelle kommt es vor, dass anstelle des Anodenrestgases hochkalorisches Reformatgas den Anodenraum verlässt. Es besteht aus einer Mischung aus H₂ und CO. Es ist brennbar und fällt bei unterschiedlichen Temperaturen an.

Zur Verbrennung des beim Betrieb einer Hochtemperatur-Brennstoffzelle anfallenden Gases werden bisher im Wesentlichen vorgemischte Verbrennungssysteme benutzt, wobei teilweise auch ein poröses Medium zur Verbesserung der Verbrennungsstabilität und zur Senkung der Emissionen in den Brennraum eingebracht wurde. Außerdem wurden Katalysatoren im Brennraum eingesetzt, wobei Brenngas- und Verbrennungsluft nicht bzw. nicht so stark vorgewärmt waren. Die bekannten Lösungen nutzen eine vorgemischte Verbrennung, wobei ein erhöhter Systemintegrations- und Regelungsaufwand resultiert. Außerdem wird in den bereits bekannten Lösungen häufig auf den Gebrauch von Katalysatoren zurückgegriffen, welche vor allem hinsichtlich des Dauerbetriebs solcher Verbrennungssysteme große Nachteile aufgrund von Degradationserscheinungen aufweisen. Weiterhin werden durch den Einsatz von Katalysatoren zusätzliche Kosten verursacht. Die bisherigen Lösungen beschränken sich auf die Verbrennung von Brenngasen mit bestimmten kalorischen Gehalten.

Nach DE 43 30 130 C1 ist ein katalytisch zweistufiger Brenner für Wasserstoff und/oder kohlenwasserstoffhaltiges Brenngas bekannt. Durch die konstruktive Ausgestaltung dieses Brenners soll eine nahezu vollständige Verbrennung insbesondere von kohlenwasserstoffhaltigen Brenngasen bei hohem Wirkungsgrad und geringen Emissionen erreicht werden. DE 43 22 109 C2 beinhaltet einen Brenner für ein Gas-/Luftgemisch, dessen Brennraum mit einem porösen Material mit zusammenhängenden Hohlräumen ausgefüllt ist, wobei die Porengröße des Materials längs des Brennraumes vom Einlass zum Auslass zunimmt. Mit diesem Brenner soll die Flamme bei niedriger Temperatur und schadstoffemissionsfrei brennen. Beide Brenner sind für die Verbrennung von heißen Brenngasen mit stark wechselnden kalorischen Gehalten nicht geeignet. Ein Verfahren zur Verbrennung von Brenngasen mit schwankenden kalorischen Gehalten ist aus US 2008/0092513 bekannt.

Der Erfindung liegt die Aufgabe zugrunde, die Nachteile nach dem Stand der Technik zu überwinden. Es soll insbesondere ein einfaches Verfahren zur Verbrennung von Brenngasen mit schwankenden kalorischen Gehalten angegeben werden.

Diese Aufgabe wird durch die Merkmale von Anspruch 1 gelöst. Zweckmäßige Ausgestaltungen der Erfindung ergeben sich aus den Merkmalen der Ansprüche 2 bis 7.

Der Erfindung liegt die Erkenntnis zu Grunde, die Brennergeometrie so zu gestalten, dass derselbe Brenner einerseits für niederkalorische Brenngase als quasi-einstufiger Brenner und andererseits für hochkalorische Brenngase als zweistufiger Brenner verwendet werden kann.

Beim erfindungsgemäßen Verfahren gelangt unabhängig vom kalorischen Gehalt des Brenngases im Wesentlichen der gleiche Massestrom an Verbrennungsluft in die erste Brennkammer. Der Massestrom an Verbrennungsluft ist so bemessen, dass ein niederkalorisches Brenngas vollständig verbrannt wird, und zwar mit einer Temperatur im Bereich von 1000°C bis 1600°C. Die restliche Verbrennungsluft wird unmittelbar der zweiten Brennkammer zugeführt und dort mit dem aus der ersten Brennkammer abgeführten Abgas gemischt.

Auch bei der Zufuhr von hochkalorischem Brenngas wird der ersten Brennstufe lediglich der Massestrom an Verbrennungsluft zugeführt, welcher eine stöchiometrische Verbrennung eines niederkalorischen Brenngases ermöglicht. In diesem Fall wird nur ein Teil des hochkalorischen Brenngases in der ersten Brennkammer verbrannt. Die Temperatur in der ersten Brennkammer übersteigt dabei nicht 1600°C. Der unverbrannte Rest des hochkalorischen Brenngases gelangt in die zweite Brennkammer und wird dort mit der der zweiten Brennkammer zugeführten restlichen Verbrennungsluft verbrannt. Die zweite Brennkammer kann als Diffusionsbrenner ausgestaltet sein. Vorteilhafterweise besteht die Verbrennungsluft ausschließlich aus dem Kathodengas einer Hochtemperatur-Brennstoffzelle. Beim Betrieb einer Hochtemperatur-Brennstoffzelle wird deren Kathode Luft zugeführt. Der Sauerstoffgehalt der Luft wird beim Betrieb der Hochtemperatur-Brennstoffzelle von 21% auf etwa 12% abgereichert. Das den abgereicherten Gehalt an Sauerstoff enthaltende Kathodengas verlässt mit einer Temperatur von etwa 800°C einen Kathodenraum der Hochtemperatur-Brennstoffzelle. Die im Kathodengas gespeicherte Wärmeenergie kann somit dem Brenner zur Verfügung gestellt werden. Es wird keine weitere Luftzufuhr benötigt.

Die Erfindung wird nunmehr beispielhaft anhand der Zeichnungen näher erläutert. Es zeigen:
- Fig. 1: eine schematische Darstellung des erfindungsgemäßen Verfahrens,
- Fig. 2: eine schematische Schnittdarstellung eines ersten Brenners,
- Fig. 3: eine schematische Schnittdarstellung eines zweiten Brenners, und
- Fig. 4: eine Schnittdarstellung eines dritten Brenners.

In Fig. 1 ist das Verfahren für die Verbrennung von hoch- und niederkalorischen Brenngasen in zwei nacheinander geschalteten Brennkammern 5, 6 dargestellt. Fig. 2 zeigt einen nach diesem Verfahren betriebenen ersten erfindungsgemäßen Brenner. Die Brennkammern 5, 6 befinden sich in einem Gehäuse 1. Außerdem besitzt der Brenner eine Brenngaszuführung 2 und eine Verbrennungsluftzuführung 3. Im Fall des niederkalorischen Brenngases findet die vollständige Verbrennung in einer ersten Brennkammer 5 statt, wobei die zur Verfügung stehende Verbrennungsluft mithilfe eines entsprechenden Strömungsteilers 4 so aufgeteilt wird, dass nur so viel Luft in die Brennkammer gelangt wie zur emissionsarmen, vollständigen Brenngasumsetzung notwendig ist. Das Abgas der ersten Stufe/Brennkammer wird dann lediglich mit der restlichen Luft in einer nachgeschalteten zweiten Brennkammer 6 vermischt.

Wenn ein hochkalorisches Brenngas im beschriebenen Brenner umgesetzt werden soll, findet in der ersten Brennkammer eine partielle Verbrennung statt, da bei gleicher Geometrie und zur Verfügung stehender Verbrennungsluftmenge die Aufteilung der Luft annähernd gleich bleibt. Das Abgas der ersten Brennkammer, welches noch einen kalorischen Gehalt hat, wird anschließend in der zweiten Brennkammer mit der restlichen Luft vermischt und vollständig umgesetzt.

Es besteht dabei zu keinem Zeitpunkt des Brennerbetriebs und unabhängig vom kalorischen Gehalt des Brenngases die Notwendigkeit dem Prozess zusätzliches Brenngas oder/und Verbrennungsluft zuzuführen.

Wie in Fig. 2 gezeigt umfasst eine vorteilhafte Ausführung des zweistufigen Brenners eine Zündung 9 in der ersten Brennkammer 5 zur sicheren Zündung von Brenngas und Verbrennungsluft. Das Gemisch aus Brenngas und Verbrennungsluft wird in der ersten Brennkammer 5 gezündet. Das heiße Abgas der ersten Brennkammer 5 wird der zweiten Brennkammer 6 zugeführt. Im Fall des hochkalorischen Brenngases weist das Abgas der ersten Brennkammer 5 noch einen bestimmten kalorischen Gehalt auf und entzündet sich in der zweiten Brennkammer 6 mit der restlichen Verbrennungsluft aufgrund der hohen Temperaturen von selbst. Wäre die Zündung 9 stattdessen in der zweiten Brennkammer angebracht, könnte ein Zünden in der ersten Brennkammer nicht gewährleistet werden.

Die Verbrennungsluftzufuhr zur ersten Brennkammer 5 ist so zu bemessen, dass die Verbrennungstemperatur in der ersten Brennkammer 5 zwischen 1000°C und 1600 °C liegt. Dabei kann die Verbrennungsluft an Sauerstoff abgereichert sein, wie beispielsweise die Kathodenabluft von SOFC-Brennstoffzellen (Festoxid-Brennstoffzelle). Dabei fallen sowohl das Brenngas als auch die an Sauerstoff abgereicherte Verbrennungsluft bei Temperaturen von mehr als 300°C an. Die Brenngas- und Verbrennungslufttemperatur muss bei der Bemessung der Verbrennungsluftzufuhr zur ersten Brennkammer 5 berücksichtigt werden, um den richtigen Verbrennungstemperaturbereich zu erreichen.

Eine weitere vorteilhafte Ausführung beinhaltet eine Einrichtung zur Flammenüberwachung 10 im Brenner. Übliche Methoden der Flammenüberwachung, wie Flammenionisationsdetektoren und UV-Detektoren, könnten genutzt werden, aber aufgrund der wasserstoffhaltigen Schwachgase als Brenngase wären die Signale zu schwach. Weiterhin sind die Temperaturen im Brennraum teilweise höher als die zulässige maximale Einsatztemperatur solcher Detektoren. Deswegen ist eine Flammenüberwachung durch Überwachung der Verbrennungstemperaturen vorteilhaft. Sowohl das Temperaturniveau also auch der zeitliche Temperaturgradient können überwacht werden, um das Zünden und ein eventuelles Erlöschen der Flamme detektieren zu können. Der Brenner arbeitet beispielsweise sicher, wenn in der ersten Brennkammer 5 eine Flamme detektiert werden kann, weswegen die Flammenüberwachung in Form eines Temperatursensors in dieser Kammer vorteilhaft stattfinden kann. Die Position des Sensors sollte so gewählt werden, dass die Wärmefreisetzung detektiert werden kann, d. h. eine ausreichende Wärmeentwicklung durch den Verbrennungsprozess muss an der gewählten Position bereits gewährleistet sein. Die Flamme der ersten Brennkammer dient ebenfalls als Stützflamme für die zweite Brennkammer, insofern in dieser noch Brennstoff umgesetzt werden muss. Der Temperatursensor kann alternativ auch im Abgasrohr nach beiden Brennkammern angebracht werden, um dort Unterschiede in der Abgastemperatur und das Temperaturniveau zu detektieren. In diesem Fall ist der Temperatursensor nicht zu hohen Prozesstemperaturen ausgesetzt und außerdem leicht zugänglich. Auch so wird der sichere Betrieb des Brenners sichergestellt. Die Möglichkeiten der Positionierung einer Flammenüberwachungseinrichtung 10 sind in Fig. 2 mit den Bezugszeichen 10', 10" dargestellt.

Weiterhin besteht die Möglichkeit den zweistufigen Brenner so auszuführen, dass in der ersten und/oder zweiten Brennkammer ein offenporiges hochtemperaturbeständiges Material 7, 8 enthalten ist, in dem die Brenngase teilweise oder vollständig umgesetzt werden, wie Fig. 3 zeigt. Der Einsatz eines porösen Mediums wirkt sich positiv auf den Wärme- und Stofftransport im Brennraum aus, wodurch eine Homogenisierung der Verbrennung, vor allem hinsichtlich der Verbrennungstemperaturen erfolgt. Dadurch wird die Umsetzung der im Brenngas enthaltenen Spezies begünstigt, was zu einer Verringerung der Schadstoffemissionen des Brenners führt.

Die Erfindung soll anhand des nachfolgenden Ausführungsbeispiels erläutert werden:

Der zweistufige Brenner, welcher in Fig. 4 dargestellt ist, besteht aus zwei zylindrischen, konzentrisch angeordneten Rohren, von denen das äußere mit einem Durchmesser von 70 mm das Gehäuse 1 des Brenners und das innere mit einem Durchmesser von 26 mm die innere, erste Brennkammer 5 bildet. Der gasförmige Brennstoff gelangt in axialer Richtung von oben über die Brenngaszuführung 2 in Form eines Rohres mit einem Innendurchmesser von 21 mm in das als erste Brennkammer 5 dienende innere Brennrohr. Die gesamte sauerstoffabgereicherte, heiße Kathodenluft einer Hochtemperaturbrennstoffzelle wird durch die, in radialer Richtung tangential angebrachte Verbrennungsluftzuführung 3 in Form eines Rohres mit einem Innendurchmesser von 26 mm in den Zwischenraum der ersten Brennkammern 5 und der zweiten Brennkammer 6 gebracht. Die Aufteilung des Kathodenluftstroms wird mithilfe von zwölf Löchern mit einem Durchmesser von 3,5 mm, welche in zwei Reihen übereinander versetzt radial in den oberen Teil der ersten Brennkammer 5 eingebracht sind, (Strömungsteiler für Verbrennungsluft 4a) und einer kreisrunden Platte mit Löchern 11 zur zweiten Brennkammer 6 (Strömungsteiler für Verbrennungsluft 4b) realisiert. Wenn die Luft durch den tangentialen Einlass in den Brenner gelangt, passiert ein Teil von ihr direkt diese Löcher und gelangt somit in das innere Brennerrohr, welches die innere Brennkammer 5 und somit die erste Verbrennungsstufe bildet. Um diesen Effekt noch zu verstärken, wird die kreisrunde Platte 11 mit zehn, auf einem Kreisbogen angeordneten Löchern mit einem Durchmesser von 8 mm zwischen dem inneren und dem äußeren Brennerrohr, am Ende des inneren Brennerrohres fixiert. Der Brenner kann aus hochwarmfesten Stahl gebaut und die Brennkammern können mit feuerfestem Material ausgekleidet/beschichtet sein.

Im Fall des niederkalorischen Anodenrestgases der Hochtemperaturbrennstoffzelle als Brenngas findet die vollständige Verbrennung in der ersten Brennkammer 5 statt, welche 114 mm lang ist. Der gesamte Kathodenluftstrom wird mit dem beschriebenen Strömungsteiler für die Verbrennungsluft 4a, 4b so aufgeteilt, dass genau so viel Verbrennungsluft in die innere, erste Brennkammer 5 gelangt wie zur vollständigen, emissionsarmen Verbrennung des niederkalorischen Anodenrestgases notwendig ist. Das Abgas der ersten Verbrennungsstufe wird dann lediglich mit der restlichen Kathodenluft in einer nachgeschalteten zweiten Brennkammer 6 vermischt, bevor es den Brenner in axialer Richtung über die Abgasabführung 12 verlässt.

Im Fall des hochkalorischen Reformatgases als Brenngas, welches in der Brennstoffzelle im Start- und Stoppbetrieb nicht oder nur unvollständig umgesetzt wird, kommt es zur unterstöchiometrischen, partiellen Verbrennung in der ersten Brennkammer 5, da bei gleicher Geometrie und zur Verfügung stehender Verbrennungsluft die Aufteilung der Luft unverändert bleibt. Das bedeutet, dass das Abgas der ersten Brennkammer 5 immer noch einen kalorischen Gehalt besitzt und deshalb in der zweiten Brennkammer 6, welche eine Länge von 82 mm hat und als Weiterführung des äußeren Brennerrohres bis zur Abgasabführung 12 mit einem Innendurchmesser von 45 mm konisch zuläuft, vollständig umgesetzt wird.

In beiden Fällen kann der Brenner sowohl das Brenngas als auch die Verbrennungsluft ausschließlich von der Hochtemperaturbrennstoffzelle beziehen. Der Brenner benötigt keine zusätzliche Zufuhr von Brenngas oder Verbrennungsluft.

Es wurde bereits experimentell nachgewiesen, dass sowohl hoch- als auch niederkalorische heiße Brenngase mit heißer Verbrennungsluft (sauerstoffabgereichert) in dem die Erfindung betreffenden zweistufigen nicht vorgemischten Brenner vollständig und sicher umgesetzt werden können. Dabei waren die erzielten Verbrennungstemperaturen in der ersten Brennkammer sowohl für das niederkalorische Anodenrestgas bei vollständiger Verbrennung in der ersten Brennkammer 5, als auch für das hochkalorische Reformatgas bei partieller Verbrennung nahezu gleich. Somit wurde gezeigt, dass der beschriebene zweistufige Brenner als Nachverbrennungssystem in einem SOFC (Festoxidbrennstoffzelle) basierten Mikro-KWK System verwendet werden kann.

### Bezugszeichenliste

- 1: Gehäuse
- 2: Brenngaszuführung
- 3: Verbrennungsluftzuführung
- 4: Strömungsteiler für die Verbrennungsluft (4a, 4b)
- 5: erste Brennkammer
- 6: zweite Brennkammer
- 7: offenporiges hochtemperaturbeständiges Material in der ersten Brennkammer
- 8: offenporiges hochtemperaturbeständiges Material in der zweiten Brennkammer
- 9: Zündung
- 10: Flammenüberwachung (10' und 10")
- 11: kreisrunde Platte mit Löchern
- 12: Abgasabführung

## Patentansprüche

1. Verfahren zur Verbrennung von Brenngasen mit schwankenden kalorischen Gehalten, mit folgenden Merkmalen
Bereitstellen eines Brenners mit einer ersten Brennkammer (5) und einer der ersten Brennkammer (5) nachgeschalteten zweiten Brennkammer (6), einer Brenngaszuführung (2) zur ersten Brennkammer (5), und einer Verbrennungsluftzuführung (3) mit einem Strömungsteiler (4) zum Teilen der Verbrennungsluft, so dass der ersten Brennkammer (5) ein erster Massestrom an Verbrennungsluft und der zweiten Brennkammer (6) ein zweiter Massestrom an Verbrennungsluft zugeführt wird,
Betreiben des Brenners für niederkalorische Brenngase in einer quasi-einstufigen ersten Betriebsweise und für hochkalorische Brenngase in einer zweistufigen zweiten Betriebsweise,
indem der Strömungsteiler (4) geometrisch derart ausgestaltet ist, dass unabhängig vom kalorischen Gehalt des Brenngases im wesentlichen der gleiche erste Massestrom (4a) an Verbrennungsluft in die erste Brennkammer (5) gelangt, welcher in der ersten Betriebsweise ausschließlich bei niederkalorischen Brenngasen eine vollständige Verbrennung in der ersten Brennkammer (5) ermöglicht und welcher so bemessen ist, dass eine Verbrennungstemperatur in der ersten Brennkammer (5) zwischen 1000°C und 1600°C liegt, wobei ein aus dem Brenngas und der Verbrennungsluft gebildetes Gemisch in der ersten Brennkammer (5) gezündet wird,
Zuführen eines Abgases der ersten Brennkammer (5) zur zweiten Brennkammer (6),
wobei in der zweiten Betriebsweise bei Zufuhr von hochkalorischem Brenngas in der ersten Brennkammer (5) nur derjenige Teil verbrannt wird, welcher dem niederkalorischen Anteil entspricht, und der unverbrannte Rest des hochkalorischen Brenngases in der zweiten Brennkammer (6) mit dem zweiten Massestrom (4b) an Verbrennungsluft verbrannt wird.

2. Verfahren nach Anspruch 1, **gekennzeichnet dadurch, dass** die Verbrennungsluft an Sauerstoff abgereichert ist.

3. Verfahren nach Anspruch 1 oder 2, **gekennzeichnet dadurch, dass** das Brenngas mit Temperaturen größer als 300°C zugeführt wird.

4. Verfahren nach einem der vorhergehenden Ansprüche, **gekennzeichnet dadurch, dass** die Verbrennungsluft mit Temperaturen größer als 300°C zugeführt wird.

5. Verfahren nach einem der vorhergehenden Ansprüche, **gekennzeichnet dadurch, dass** die Verbrennungsluft ausschließlich aus Kathodengas einer Hochtemperatur-Brennstoffzelle besteht.

6. Verfahren nach einem der vorhergehenden Ansprüche, **gekennzeichnet dadurch, dass** in der ersten Brennkammer (5) die Brenngase in einem offenporigen hochtemperaturbeständigen Material (7) umgesetzt werden.

7. Verfahren nach einem der vorhergehenden Ansprüche, **gekennzeichnet dadurch, dass** in der zweiten Brennkammer (6) das Abgas der ersten Brennkammer (5) in einem offenporigen hochtemperaturbeständigen Material (8) umgesetzt wird.

## Claims

1. A method for the combustion of combustion gases having fluctuating calorific contents, having the following features
providing a burner having a first combustion chamber (5) and a second combustion chamber (6), which is installed downstream of the first combustion chamber (5), a combustion gas feed (2) to the first combustion chamber (5), and a combustion air feed (3) having a flow divider (4) for dividing the combustion air such that a first mass flow of combustion air is fed to the first combustion chamber (5) and a second mass flow of combustion air is fed to the second combustion chamber (6),
operating the burner for low-calorific combustion gases in a quasi single-stage first operating mode and for high-calorific combustion gases in a two-stage second operating mode,
in that the flow divider (4) is geometrically configured such that, independently of the calorific content of the combustion gas, substantially the same first mass flow (4a) of combustion air enters the first combustion chamber (5) which, in the first operating mode, allows complete combustion in the first combustion chamber (5) exclusively with low-calorific combustion gases and which is sized such that a combustion temperature in the first combustion chamber (5) is between 1000°C and 1600°C, wherein a mixture of the combustion gas and the combustion air is ignited in the first combustion chamber (5),
feeding an exhaust gas from the first combustion chamber (5) to the second combustion chamber (6),
wherein, in the second operating mode, when high-calorific combustion gas is fed, only that portion in the first combustion chamber (5) is combusted that corresponds to the low-calorific portion, and the uncombusted remainder of the high-calorific combustion gas is combusted in the second combustion chamber (6) with the second mass flow (4b) of combustion air.

2. The method according to claim 1, **characterized in that** the combustion air is depleted of oxygen.

3. The method according to claim 1 or 2, **characterized in that** the combustion gas is fed at temperatures greater than 300°C.

4. The method according to any one of the preceding claims, **characterized in that** the combustion air is fed at temperatures greater than 300°C.

5. The method according to any one of the preceding claims, **characterized in that** the combustion air consists exclusively of cathode gas from a high temperature fuel cell.

6. The method according to any one of the preceding claims, **characterized in that**, in the first combustion chamber (5), the combustion gases are converted in an open-pored, high-temperature resistant material (7).

7. The method according to any one of the preceding claims, **characterized in that**, in the second combustion chamber (6), the exhaust gas from the first combustion chamber (5) is converted in an open-pored, high-temperature resistant material (8).

## Revendications

1. Procédé de combustion de gaz combustibles aux teneurs caloriques fluctuantes, présentant les caractéristiques suivantes:
mise à disposition d'un brûleur comportant une première chambre de combustion (5) et une seconde chambre de combustion (6) en aval de la première chambre de combustion (5), une alimentation en gaz combustible (2) dans la première chambre de combustion (5), et un apport d'air de combustion (3) avec un répartiteur de débit (4) pour répartir l'air de combustion, de manière à ce qu'un premier débit massique d'air de combustion soit apporté à la première chambre de combustion (5) et un second débit massique d'air de combustion à la seconde chambre de combustion (6),
fonctionnement du brûleur pour des gaz combustibles basse calorie selon un premier mode d'exploitation quasi à un étage et pour des gaz combustibles haute calorie selon un second mode d'exploitation à deux étages,
la géométrie du répartiteur de débit (4) étant telle que sensiblement le même premier débit massique (4a) d'air de combustion, indépendamment de la teneur calorifique du gaz combustible, arrive dans la première chambre de combustion (5), lequel permet selon le premier mode d'exploitation une combustion complète dans la première chambre de combustion (5) uniquement pour des gaz combustibles basse calorie et qui est mesuré de manière à ce qu'une température de combustion dans la première chambre de combustion (5) soit comprise entre 1000 °C et 1600 °C, un mélange composé du gaz combustible et de l'air de combustion étant enflammé dans la première chambre de combustion (5),
amenée d'un gaz d'échappement de la première chambre de combustion (5) vers la seconde chambre de combustion (6),
en ce que selon le second mode d'exploitation, lors de l'apport de gaz combustible haute calorie dans la première chambre de combustion (5), seule la partie qui correspond à la teneur en basse calorie est brûlée, et le reste imbrûlé du gaz combustible haute calorie est brûlé dans la seconde chambre de combustion (6) avec le second débit massique (4b) d'air de combustion.

2. Procédé selon la revendication 1, **caractérisé en ce que** l'air de combustion est appauvri en oxygène.

3. Procédé selon la revendication 1 ou 2, **caractérisé en ce que** le gaz combustible est amené à des températures supérieures à 300 °C.

4. Procédé selon l'une des revendications précédentes, **caractérisé en ce que** l'air de combustion est amené à des températures supérieures à 300 °C.

5. Procédé selon l'une des revendications précédentes, **caractérisé en ce que** l'air de combustion est composé uniquement de gaz à la cathode d'une pile à combustible à haute température.

6. Procédé selon l'une des revendications précédentes, **caractérisé en ce que** les gaz combustibles sont transformés dans un matériau à pores ouverts résistant aux hautes températures (7) dans la première chambre de combustion (5).

7. Procédé selon l'une des revendications précédentes, **caractérisé en ce que** le gaz d'échappement de la première chambre de combustion (5) est transformé dans un matériau à pores ouverts résistant aux hautes températures (8) dans la seconde chambre de combustion (6).
